# EUROPÄISCHE PATENTSCHRIFT

(11) **EP 0 358 650 B1**
(45) Veröffentlichungstag und Bekanntmachung des Hinweises auf die Patenterteilung: **19.12.1990**
(21) Anmeldenummer: 88903181.1
(22) Anmeldetag: 20.04.1988
(51) Int. Cl.: F02M 3/07, F02D 9/16

(54) **VORRICHTUNG ZUR STEUERUNG MINDESTENS EINES DROSSELQUERSCHNITTES AN MINDESTENS EINER STEUERÖFFNUNG**
DEVICE FOR CONTROLLING AT LEAST ONE THROTTLE CROSS-SECTION OF AT LEAST ONE CONTROL OPENING
DISPOSITIF DE COMMANDE D'AU MOINS UNE SECTION TRANSVERSALE D'ETRANGLEMENT D'AU MOINS UNE OUVERTURE DE COMMANDE

(30) Priorität: 19.05.1987 DE 3716663; 16.01.1988 DE 3801084
(43) Veröffentlichungstag der Anmeldung: 21.03.1990
(73) Patentinhaber: ROBERT BOSCH GMBH, 70442 Stuttgart (DE)
(72) Erfinder: SAILER, Harald, D-7145 Markgröningen (DE)
(86) Internationale Anmeldenummer: DE8800237
(87) Internationale Veröffentlichungsnummer: WO8809434

(56) Entgegenhaltungen:
- EP-A- 0 153 962
- DE-A- 3 234 468
- DE-A- 3 340 060

## Beschreibung

### Stand der Technik

Die Erfindung geht aus von einer Vorrichtung nach der Gattung des Anspruches 1. Es ist schon eine derartige Vorrichtung bekannt (DE-A-32 34 468), bei der jedoch der Nachteil besteht, daß die vollständige Öffnung der Steueröffnung, ausgehend von einer einen Notlaufquerschnitt bildenden Öffnung der Steueröffnung, erst nach Durchlaufen des maximalen Regelweges des Drosselorganes erreichbar ist, wofür zur Erregung des Stellmotors der maximale Steuerstrom benötigt wird Eine derartige Vorrichtung dient zur Regelung der Leerlaufdrehzahl von Brennkraftmaschinen, um bei möglichst geringer Drehzahl günstige Verbrauchs- und Emissionswerte zu erzielen. Die möglichst niedrige Leerlaufdrehzahl ist dabei von verschiedenen Betriebszuständen der Brennkraftmaschine abhängig, beispielsweise vom Belastungszustand, der Außen- und Motortemperatur oder dem Leistungsbedarf von Systemen, die durch die Brennkraftmaschine angetrieben werden, beispielsweise einer Klimaanlage. Hierdurch und insbesondere bei sehr niederen Starttemperaturen der Brennkraftmaschine sinkt die von der Batterie des Kraftfahrzeuges gelieferte Versorgungsspannung ab und der Stellmotor der Leerlaufregelvorrichtung kann nicht mit dem erforderlichen Strom versorgt werden, um gerade in diesem Betriebszustand das Drosselorgan in eine die Steueröffnung vollständig öffnende Stellung zu verstellen.

Außerdem besteht bei der bekannten Vorrichtung die Gefahr, daß bei einem Bruch des Federelementes und erregtem Stellmotor die Steueröffnung durch das Drosselorgan vollständig geöffnet wird und dadurch der Betrieb der Brennkraftmaschine in unerwünschter Weise beeinflußt oder gar gefährdet wird.

### Vorteile der Erfindung

Die erfindungsgemäße Vorrichtung mit den kennzeichnenden Merkmalen des Anspruches 1 hat demgegenüber den Vorteil, daß bei wirkungslosem, beispielsweise gebrochenem Federelement und erregtem Stellmotor das Drosselorgan in eine einen Sicherheitsquerschnitt der Steueröffnung öffnende Stellung bewegbar ist, so daß nicht nur ein sicherer Weiterlauf der Brennkraftmaschine gewährleistet ist, sondern auch beispielsweise vermieden wird, daß die Brennkraftmaschine in unerwünscht hohe Drehzahlen gelangt.

Durch die in der abhängigen Anspruchen aufgeführten Maßnahmen sind vorteilhafte Weiterbildungen und Verbesserungen der im Anspruch 1 angegebenen Vorrichtung möglich.

Besonders vorteilhaft ist es, erforderlichenfalls das Drosselorgan über seine die Steueröffnung schließende Stellung hinaus in die den Sicherheitsquerschnitt öffnende Stellung zu bewegen.

Weiterhin vorteilhaft ist es, das Drosselorgan mit wenigstens einer Drosselöffnung zu versehen, die, von einer den Notlaufquerschnitt öffnenden Stellung ausgehend, bei einer Bewegung des Drosselorganes die wenigstens eine Steueröffnung mehr oder weniger öffnet, wobei die Steueröffnungen bzw. Drosselöffnungen einen rechteckförmigen oder quadratischen Querschnitt haben können und der Sicherheitsquerschnitt der Steueröffnung durch eine Steuerkante des Drosselorganes geöffnet werden kann.

Ebenfalls vorteilhaft ist es, die Bypassleitung mit einer linken und einer rechten Steueröffnung und das Drosselorgan mit einer linken und einer rechten Drosselöffnung zu versehen, wobei der Notlaufquerschnitt durch eine wenigstens teilweise Überdeckung der linken Steueröffnung und der linken Drosselöffnung gebildet wird.

Vorteilhaft ist es ebenfalls, die Steueröffnung der Bypassleitung als Parallelogramm und die Drosselöffnung des Drosselorganes als Dreieck auszubilden und so zueinander anzuordnen, daß zwei einen spitzen Winkel einschließende Schenkel der Drosselöffnung annähernd parallel zu jeweils zwei der Seiten der Steueröffnung verlaufen und in einer Stellung der vollständigen Öffnung der Steueröffnung die beiden Schenkel der Drosselöffnung und zwei benachbarte Seiten der Steueröffnung in Überdeckung gelangen. Dabei können die Schenkel der Drosselöffnung und die Seiten der Steueröffnung unter einem Radius ineinander übergehen, wodurch eine leichtere und exaktere Fertigung möglich ist.

### Zeichnung

Ausführungsbeispiele der Erfindung sind in der Zeichnung vereinfacht dargestellt und in der nachfolgenden Beschreibung näher erläutert. Es zeigen Figur 1 ein Diagramm, das die Durchflußmenge pro Zeiteinheit Ò des Betriebsmittels über dem Verstellweg s des Drosselorgans zeigt, Figur 2 einen Schnitt durch eine Vorrichtung zur Steuerung mindestens eines Drosselquerschnittes entlang der Linie 11-11 in Figur 3, Figur 3 einen Schnitt entlang der Linie 111-111 in Figur 2, Figur 4a bis d eine vereinfachte Darstellung verschiedener Stellungen eines Drosselorgans mit einer Drosselöffnung gegenüber einer Steueröffnung in einer ersten Ausführungsform, Figur 5a bis d eine vereinfachte Darstellung der Stellungen eines Drosselorganes mit einer dreieckförmigen Drosselöffnung gegenüber einer parallelogrammförmigen Steueröffnung in einer zweiten Ausführungsform, Figur 6 eine Draufsicht auf eine entsprechend den Figuren 2 und 3 ausgestaltete und mit einer Steueröffnung und einer Drosselöffnung entsprechend den Figuren 5a bis d ausgestalteten Vorrichtung, Figur 7a bis d eine vereinfachte Darstellung der Stellungen eines mit zwei Drosselöffnungen ausgestalteten Drosselorgans gegenüber zwei Steueröffnungen in einem dritten Ausführungsbeispiel.

### Beschreibung der Ausführungsbeispiele

In der Figur 1 ist in einem Diagramm die pro Zeiteinheit strömende. Menge Q eines zu steuernden Betriebsmittels, beispielsweise der im Leerlauf einer Brennkraftmaschine zu steuernden Leerlaufluftmenge für die Brennkraftmaschine, über dem Verstellweg s eines Drosselorganes einer Vorrichtung dargestellt, wie sie in dem folgenden Text anhand verschiedener Ausführungsbeispiele beschrieben wird. Bei der in den Figuren 2 und 3 dargestellten Vorrichtung strömt in Pfeilrichtung 1 Verbrennungsluft durch ein Ansaugrohr 2 an einer Drosselklappe 3 vorbei zu einer nicht dargestellten Brennkraftmaschine. Mit dem Ansaugrohr 2 steht eine Bypassleitung 5 in Verbindung, die um die Drosselklappe 3 führt und deren Durchgangsquerschnitt durch die Vorrichtung 6 mittels eines Drosselorganes 7 änderbar ist. Die Vorrichtung 6 wird durch ein elektronisches Steuergerät 8 angesteuert, an dem bei 10 die von der Fahrzeugbatterie gelieferte Versorgungsspannung, bei 11 das vom Zündverteiler der Brennkraftmaschine abgenommene Signal für die Drehzahl der Brennkraftmaschine, bei 12 das Signal für die Motortemperatur und bei 13 eine die Stellung der Drosselklappe 3 kennzeichnende Spannung, die beispielsweise ein mit der Drosselklappe 3 verbundenes Potentiometer liefert, anliegt. Dem elektronischen Steuergerät 8 können bei Bedarf noch weitere Betriebskenngrößen der Brennkraftmaschine eingegeben werden.

Als Stellmotor der Vorrichtung 6 dient beim vorliegenden Ausführungsbeispiel ein nicht näher dargestellter Elektromotor 15, der über einen Stecker 16 durch das elektronische Steuergerät 8 in Abhängigkeit von Betriebskenngrößen der Brennkraftmaschine ansteuerbar ist. Der Elektromotor 15 verdreht im erregten Zustand eine Hohlwelle 17, die über Wälzlager 18 um eine Achse 19 drehbar gelagert ist, welche in einen Gehäuseboden 21 eines topfförmig ausgebildeten Gehäuses 22 der Vorrichtung 6 eingepreßt ist und darin fest steht. Mit der Hohlwelle 17 ist drehfest das Drosselorgan 7 verbunden das rohrsegmentförmig ausgebildet ist und in einen im Gehäuseboden 21 gestalteten und die Bypassleitung 5 schneidenden Schwenkraum 24 ragt. Mit dem Schwenkraum 24 ist einerseits ein Zuströmstutzen 26 zum Ansaugrohr 2 stromaufwärts der Drosselklappe und andererseits ein Abströmstutzen 27 zum Ansaugrohr 2 stromabwärts der Drosselklappe 3 verbunden. Das rohrsegmentförmige Drosselorgan 7 ragt mit seinem Umfang möglichst dicht bis an die Wandung des Schwenkraumes 24. In der dem Zuströmstutzen 26 zugewandten Wandung 28 des Schwenkraumes 24 ist wenigstens eine Steueröffnung 29 ausgespart, die durch das Drosselorgan 7 mehr oder weniger geöffnet werden kann. Hierfür kann beispielsweise das rohrsegmentförmig ausgebildete Drosselorgan 7 eine dieses durchdringende Drosselöffnung 31 aufweisen, die bei einer Drehbewegung des Drosselorganes 7 mehr oder weniger in Überdeckung mit der Steueröffnung 29 gebracht wird und hierdurch die Steueröffnung 29 unter Bildung eines Drosselquerschnittes mehr oder weniger öffnet. Die Verdrehung des Drosselorganes 7 durch den Elektromotor 15 erfolgt entgegen der Kraft eines beispielsweise als Spiralfeder 32 ausgebildeten Federelementes, die mit ihrem inneren Ende mit der Hohlwelle 17 und mit ihrem äußeren Ende mit dem Gehäuse 22 verbunden ist. In nicht erregtem Zustand des Elektromotors 15 verdreht die Spiralfeder 32 die Hohlwelle 17 mit einem Anschlagabschnitt 33 gegen eine in den Gehäuseboden 21 geschraubte Anschlagschraube 34. Bei an der Anschlagschraube 34 anliegendem Anschlagabschnitt 33 wird das Drosselorgan 7 durch die Spiralfeder 32 in einer Ausgangsstellung gehalten, in der die Steueröffnung 29 durch das Drosselorgan 7 nicht vollständig verschlossen wird, sondern die Drosselöffnung 31 teilweise mit der Steueröffnung 29 in Überdeckung steht, so daß in dieser Stellung ein Notlaufquerschnitt 36 geöffnet bleibt, über den durch die Bypassleitung 5 Luft oder Gemisch von stromaufwärts der Drosselklappe nach stromabwärts der Drosselklappe 3 in das Ansaugrohr 2 strömen kann. Die über den Notlaufquerschnitt 36 strömende Betriebsmittelmenge pro Zeiteinheit reicht bei Ausfall der Stromversorgung der Vorrichtung 6 aus, für den Weiterlauf der Brennkraftmaschine ein günstiges Kraftstoff-Luft-Gemisch bereitzustellen oder beim Start der Brennkraftmaschine eine vorbestimmte günstige Menge zum Motor strömen zu lassen. Im Diagramm nach Figur 1 ist die über den Notlaufquerschnitt pro Zeiteinheit strömende Betriebsmittelmenge mit a_{N} bezeichnet, bei deren Vorliegen sich das Drosselorgan 7 in seiner Ausgangsstellung Null befindet.

Erfindungsgemäß soll nun, ausgehend von der den Notlaufquerschnitt 36 darstellenden Ausgangsstellung Null des Drosselorganes, bei einer Erregung des Elektromotors das Drosselorgan 7 eine Bewegung in gleichbleibender Bewegungsrichtung ausführen. in der es zunächst mit der Drosselöffnung 31 die Steueröffnung 29 vollständig öffnet und erst danach entsprechend dem von den Betriebskenngrößen der Brennkraftmaschine abhängenden Steuerstrom durch das elektronische Steuergerät so weiter bewegt werden, daß es die Steueröffnung 29 wieder mehr oder weniger verschließt, also die Überdeckung zwischen Drosselöffnung 31 und Steueröffnung 29 verringert wird. Daraus ergibt sich eine Kennlinie der Vorrichtung 6, wie sie in Figur 1' durch den dargestellten Kurvenverlauf gekennzeichnet ist. Die in Figur 1 dargestellte Kurve beginnt bei der den Regelweg Null darstellenden Ausgangsstellung des Drosselorganes mit einer durch den Notlaufquerschnitt 36 kennzeichnenden Notlaufbetriebsmittelmenge pro Zeiteinheit aN in dem Punkt A. Wird der Elektromotor 15 durch das Steuergerät 8 erregt, so bewegt der Elektromotor 15 das Drosselorgan 7 in Richtung einer weiteren Vergrößerung des zwischen der Steueröffnung 29 und der Drosselöffnung 31 gebildeten Drosselquerschnittes, bis nach dem relativ kurzen Verstellweg s, die Steueröffnung 29 und die Drosselöffnung 31 vollständig in Überdeckung sind und im Punkt B der Kurve die maximale Betriebsmittelmenge pro Zeiteinheit Qₘₐₓ über die Bypassleitung 5 strömen kann. Erst nach der durch den Punkt B gekennzeichneten Stellung des Drosselorganes, in der die maximale Betriebsmittelmenge Gₘₐₓ über die Steueröffnung 29 strömen kann, kann durch in gleicher Bewegungsrichtung wie bisher fortgeführter Bewegung des Drosselorgans 7 entsprechend den Ansteuersignalen des Steuergerätes 8 eine Verringerung der Überdeckung zwischen der Steueröffnung 29 und der Drosselöffnung 31 erfolgen, so daß bei Bedarf der zwischen diesen beiden Öffnungen gebildete Drosselquerschnitt verringert werden kann, ggf. geschlossen wird, so daß zwischen der Steueröffnung 29 und der Drosselöffnung 31 keine Überdeckung mehr vorhanden ist und lediglich eine auf Undichtigkeiten beruhende Leckmenge über die Bypassleitung 5 strömt. Die Bewegung des Drosselorganes 7 von der Stellung S₁, in der die Steueröffnung 29 vollständig durch die Drosselöffnung 31 geöffnet ist, in die Stellung s₂, in der die Steueröffnung 29 vollständig durch das Drosselorgan 7 verschlossen wird und nur noch eine Leckmenge pro Zeiteinheit Q_{L} über die Bypassleitung 5 strömen kann, und die durch den Punkt C gekennzeichnet ist, wird durch den Kurvenverlauf zwischen den Punkten B und C gekennzeichnet. Bei der Vorrichtung ist, vorgesehen, daß bei einem Ausfall, beispielsweise Bruch der Spiralfeder 32 das Drosselorgan 7 durch den erregten Elektromotor 15 in eine Stellung s₄ bewegt wird, in der das Drosselorgan 7 an der Steueröffnung 29 einen Sicherheitsquerschnitt öffnet, so daß über diesen Sicherheitsquerschnitt und über die Bypassleitung 5 eine Betriebsmittelmenge pro Zeiteinheit Gₛ strömt, die einen sicheren, die Brennkraftmaschine nicht gefährdenden Betrieb der Brennkraftmaschine gewährleistet und geringer als die maximal mögliche strömende Betriebsmittelmenge pro Zeiteinheit Qₘₐₓ über die Steueröffnung 29 ist.

Der den Sicherheitsquerschnitt kennzeichnende Punkt E in Figur 1 kann von der Stellung _{S2} des Drosselorgans 7 im Punkt C, in dem nur noch eine Leckmenge Q_{L} strömt entsprechend der strichpunktierten Linie 37 direkt durch eine Bewegung in die Stellung s₄ erreicht werden, bei der ausgehend von der Leckmenge Q̇_{L} im Punkt C eine erneute Vergrößerung des Drosselquerschnittes an der Steueröffnung 29 bis zum Punkt E erfolgt. Eine weitere Möglichkeit besteht darin, zunächst aus der Stellung s₂ das Drosselorgan 7 bis zur Stellung s₃ zu bewegen, ohne daß die Steueröffnung 29 geöffnet wird. Die Verstellbewegung von der Stellung s₂ zur Stellung S₃ des Drosselorgans 7 wird durch den Kurvenverlauf vom Punkt C zum Punkt D gekennzeichnet. In dem Verstellbereich zwischen der Stellung _{S2} und der Stellung _{S3} kann nur die Leckmenge Q̇_{L} über die Steueröffnung 29 strömen. Ausgehend vom Punkt D, also der Stellung s₃ des Drosselorgans 7 erfolgt entsprechend der durchgezogenen Linie die weitere Öffnung des Drosselquerschnittes bis zum Punkt E, in dem das Drosselorgan 7 die Stellung s₄ einnimmt und der Sicherheitsquerschnitt an der Steueröffnung 29 geöffnet ist, über den die Sicherheitsbetriebsmittelmenge Gₛ strömen kann. Die in der Figur 1 dargestellte Kennlinie zwischen den Punkten A, B, C, D und E zeigt bei einer Verstellung des Drosselorganes 7 in gleicher Bewegungsrichtung die Größe des zwischen der wenigstens einen Steueröffnung 29 und der wenigstens einen Drosselöffnung 31 gebildeten Drosselquerschnittes auf, die der über die Bypassleitung 5 strömenden Betriebsmittelmenge pro Zeiteinheit Ò äquivalent ist. Dabei ist insbesondere vorteilhaft, daß von der den Notlaufquerschnitt 36 darstellenden Ausgangsstellung des Drosselorgans 7 ausgehend bei einer Erregung des Elektromotors 15 nach einem sehr kurzen Verstellweg in der Stellung s, bereits die vollständige Öffnung der Steueröffnung 29 durch die Drosselöffnung 31 erreichbar ist, in der die maximale Betriebsmittelmenge Qₘₐₓ über die Bypassleitung 5 strömen kann.

Erst bei einer weiteren Bewegung des Drosselorgans 7 über die Stellung s, hinaus beginnt bis zum Punkt C die eigentliche Regelung des Drosselquerschnittes, so daß in Abhängigkeit von den Betriebskenngrößen der Brennkraftmaschine jede Zwischenstellung des Drosselorganes 7 von der vollständigen Öffnung der Steueröffnung 29 im Punkt B und der dabei möglichen maximal strömenden Betriebsmittelmenge Qₘₐₓ bis zur nahezu vollständigen Sperrung der Steueröffnung 29 im Punkt C, bei der lediglich eine Leckmenge Q_{L} strömen kann, möglich ist. Der aufgezeigte Kennlinienverlauf gewährleistet, daß auch bei ungünstigsten Startverhältnissen der Brennkraftmaschine, in denen infolge von niederen Starttemperaturen und einem Strombedarf auch für andere Aggregate der Brennkraftmaschine die Versorgungsspannung der Kraftfahrzeugbatterie abgesunken ist, diese niedere Versorgungsspannung noch ausreicht, um das Drosselorgan 7 in eine Stellung s, zu bewegen, in der für den sicheren Start und Weiterlauf der Brennkraftmaschine eine meist erforderliche maximale Betriebsmittelmenge Qₘₐₓ über die Bypassleitung 5 strömen kann.

In den Figuren 4a bis d ist ein Ausführungsbeispiel eines Drosselorganes 7 und einer Steueröffnung 29 einer Vorrichtung 6 entsprechend den Figuren 2 und 3 dargestellt, mit dem eine Kennlinie entsprechend dem Kurvenverlauf A bis E nach Figur 1 erzielbar ist. Für die gleichen und gleichwirkenden Teile wurden die gleichen Bezugszeichen gewählt. Die Ausgestaltung nach den Figuren 4a bis d kann nicht nur bei einer Ausgestaltung des Drosselorgans als Drehschieber Verwendung finden, sondern auch bei anderen Ausgestaltungen des Drosselorgans 7, beispielsweise in Form eines ebenen Flachschiebers. In Figur 4 ist das Drosselorgan 7 beispielsweise als ebener Flachschieber ausgebildet und besitzt eine rechteckförmig ausgebildete Drosselöffnung 31, die auch quadratisch, kreisförmig oder in anderer Form sphärisch ausgebildet sein kann. Die Drosselöffnung 31 ist zum Rand 38 des Drosselorgans 7 offen, sie kann jedoch auch geschlossen sein. Die Drosselöffnung 31 wird in Bewegungsrichtung von einem rechten Flügel 40 und andererseits von einem linken Flügel 41 begrenzt. In der Figur 4a nimmt das Drosselorgan 7 seine Ausgangsstellung ein, die dem Punkt A der Kurve in Figur 1 entspricht und in der sich die Steueröffnung 29 und die Drosselöffnung 31 nur teilweise überdecken, so daß der Notlaufquerschnitt 36 an der Steueröffnung 29 geöffnet bleibt, während der linke Flügel 41 teilweise die Steueröffnung 29 sperrt. Die Steueröffnung 29 ist beim Ausführungsbeispiel rechteckförmig dargestellt, sie kann jedoch ebenfalls quadratisch, kreisförmig oder in einer anderen sphärischen Form ausgebildet sein. Bei Erregung des Elektromotors 15 wird das Drosselorgan 7 gegenüber der Steueröffnung 29 entsprechend der Figur 4b nach links bewegt und kommt dabei in eine Stellung _{S1} nach Figur 1, in der Steueröffnung 29 und Drosselöffnung 31 vollständig in Überdeckung sind und die Steueröffnung 29 vollständig geöffnet ist, so daß die maximale Betriebsmittelmenge Gₘₐₓ strömen kann. Ausgehend von der in Figur 4b dargestellten Stellung des Drosselorganes 7 beginnt die eigentliche Regelung des Drosselquerschnittes entsprechend dem Kurvenverlauf B nach C in Figur 1. bei dem sich die Steueröffnung 29 und die Drosselöffnung 31 mehr oder weniger überdecken bzw. der rechte Flügel 40 die Steueröffnung 29 mehr oder weniger verschließt. Die in der Figur 4c dargestellte Stellung entspricht der Stellung _{S2} in Figur 1, bei der die Steueröffnung 29 durch den rechten Flügel 40 vollständig geschlossen ist und nur noch eine Leckmenge ÜL strömen kann. Bei einem Ausfall der Spiralfeder 32 und erregtem Elektromotor 15 kann nun entsprechend Figur 4d das Drosselorgan 7 weiter nach links bewegt werden, um in der Stellung s₄ entsprechend dem Punkt E in Figur 1 mit einer am rechten Flügel 40 ausgebildeten Steuerkante 42 die Steueröffnung 29 zur Bildung eines Sicherheitsquerschnittes 43 wieder etwas zu öffnen.

Ein weiteres Ausführungsbeispiel der Vorrichtung 6 nach den Figuren 2 und 3 zur Darstellung einer Kennlinie nach der Figur 1 zeigen die Figuren 5a bis d, bei denen für gleiche und gleichwirkenden Teile die bereits bisher verwendeten Bezugszeichen benutzt werden. Bei dem Ausführungsbeispiel nach den Figuren 5a bis d hat die Steueröffnung 29 der Vorrichtung 6 die Form eines Parallelogramms und die in dem Drosselorgan 7 ausgebildete Drosselöffnung 31 die Form eines Dreiecks, das beispielsweise wie dargestellt zu dem einen Rand des Drosselorgans hin offen ist, aber auch geschlossen sein kann. Das Drosselorgan 7 kann ebenfalls wieder eben, gewölbt oder in einer anderen Form ausgebildet sein. Der rechte Flügel 40 wird durch einen linken Schenkel 45 der dreieckförmigen Drosselöffnung 31 und der linke Flügel 41 durch einen rechten Schenkel 46 der Drosselöffnung 31 begrenzt. Linker Schenkel 45 und rechter Schenkel 46 schließen zwischen sich einen spitzen Winkel a ein, der dem spitzen Winkel der parallelogrammförmigen Steueröffnung 29 zwischen zwei benachbarten Seiten der Steueröffnung entspricht. Drosselorgan 7 und Steueröffnung 29 sind so zueinander angeordnet, daß der linke Schenkel 45 und der rechte Schenkel 46 jeweils parallel zu zwei der Seiten der Steueröffnung 29 verlaufen und die den Winkel a einschließenden Schenkel 45,46 der Drosselöffnung 31 bei einer Bewegung des Drosselorganes 7 in eine Stellung, in der die Steueröffnung 29 vollständig geöffnet ist. mit zwei ebenfalls einen Winkel a einschließenden benachbarten Seiten in Überdeckung gelangen. Bei der in Figur 5a dargestellten Stellung des Drosselorgans 7 ist die Ausgangsstellung gezeigt, in der sich Steueröffnung 29 und Drosselöffnung 31 zur Bildung des Notlaufquerschnittes 36 teilweise überdecken, also der rechte Flügel 40 die Steueröffnung 29 mit dem linken Schenkel 45 nur teilweise abdeckt. In Figur 5b ist die Stellung _{S1} des Drosselorgans 7 nach Figur 1 dargestellt, in der die Drosselöffnung 31 vollständig die Steueröffnung 29 zum Durchlaß einer maximalen Betriebsmittelmenge Gmax öffnet und sich die Schenkel 45, 46 mit zwei benachbarten Seiten der parallelogrammförmigen Steueröffnung 29 überdecken. Die Figur 5c zeigt die Stellung s₂ nach Figur 1 des Drosselorgans 7, in der der linke Flügel 41 die Steueröffnung 29 vollständig sperrt und lediglich eine Leckmenge 0, strömen kann. Zur Steuerung eines Sicherheitsquerschnittes 43 an der Steueröffnung 29 ist das Drosselorgan 7 weiter in Richtung nach rechts in eine Stellung s₄ nach Figur 1 bewegbar, in der mit der Steuerkante 42 des linken Flügels 41 ein Teil der Steueröffnung 29 wieder geöffnet wird.

Figur 6 zeigt eine Draufsicht auf eine Vorrichtung 6 nach den Figuren 2 und 3 mit einem Blick in den Zuströmstutzen 26, durch den hindurch die Steueröffnung 29 erkennbar ist. die durch ein gestrichelt dargestelltes Drosselorgan 7 steuerbar ist. Die Steueröffnung 29 ist entsprechend dem Ausführungsbeispiel nach den Figuren 5a bis d parallelogrammförmig ausgebildet und die Drosselöffnung 31 im Drosselorgan 7 dreieckförmig. Die Schenkel 45,46 der Drosselöffnung 31 und die Seiten der Steueröffnung 29 gehen bei der Darstellung nach Figur 6 unter einem Radius 47 ineinander über, wodurch diese Öffnungen leichter und genauer herstellbar sind.

Bei dem in Figur 7 dargestellten weiteren Ausführungsbeispiel sind gleiche und gleichwirkende Teile durch die gleichen Bezugzszeichen gekennzeichnet wie bisher. Im Gegensatz zu dem Ausführungsbeispiel nach den Figuren 4a bis d sind bei dem Ausführungsbeispiel nach Figur 7a bis d zwei Steueröffnungen 49, 50 und zwei Drosselöffnungen 51, 52 im Drosselorgan 7 vorgesehen. Diese Öffnungen sind mit rechteckförmigem Querschnitt dargestellt, sie können jedoch in der oben beschriebene Weise eine andere Form haben. Die Steueröffnungen 49, 50 und die Drosselöffnungen 51, 52 sind jeweils mit Abstand zueinander angeordnet. Zweckmäßigerweise sind die Steueröffnungen 49, 50 unterschiedlich breit und die Drosselöffnungen 51, 52 ebenfalls. Bei der in den Figuren 7a bis d dargestellten Ausführungsweise ist die rechts angeordnete Steueröffnung 49 schmäler als die links angeordnete Steueröffnung 50 und die rechts angeordnete Drosselöffnung 51 schmäler als die links angeordnete Drosselöffnung 52. Der Abstand der Öffnungen zueinander kann in dargesteltler Weise so gewählt sein, daß in der Ausgangsstellung des Drosselorgans 7, also bei nicht erregtem Elektromotor 15 die rechte Steueröffnung 49 durch das Drosselorgan 7 verschlossen wird und die linke Steueröffnung 50 teilweise mit der linken Drosselöffnung 52 zur Bildung des Notlaufquerschnittes 36 in Überdeckung ist, wie es die Figur 7a zeigt. Bei der in Figur 7b dargestellten Stellung _{S1} des Drosselorgans 7 nach Figur 1 werden die beiden Steueröffnungen 49, 50 durch die Drosselöffnungen 51, 52 vollständig geöffnet, so daß über die Bypassleitung 5 die maximale Betriebsmittelmenge Gmax strömen kann. Bei einer weiteren Bewegung des ebenfalls als Flachschieber, Drehschieber oder in sonstiger Form ausgebildeten Drosselorgans 7 gelangt das Drosselorgan 7 in eine in Figur 7c dargestellte Stellung s₂, in der die Steueröffnungen 49, 50 geschlossen sind und entsprechend Figur 1 nur noch eine Leckmenge Ö_{L} strömt. Bei Ausfall der Spiralfeder 32 und Erregung des Elektromotors 15 nimmt das Drosselorgan 7 eine Stellung s₄ nach Figur 1 ein, wie sie die Figur 7d zeigt, in der die Steuerkante 42 die linke Steueröffnung 50 teilweise zur Bildung eines Sicherheitsquerschhnittes 43 öffnet. Die rechte Steueröffnung 49 wird bei dem dargestellten Ausführungsbeispiel nicht zur Bildung des Sicherheitsquerschnittes herangezogen, die Ausgestaltung könnte jedoch auch so gewählt werden. daß zur Bildung des Sicherheitsquerschnittes, wie nicht dargestellt, ein Teil der Steueröffnung 50 und ein Teil der Steueröffnung 49 geöffnet werden.

## Patentansprüche

1. Vorrichtung zur Steuerung mindestens eines Drosselquerschnittes an mindestens einer Steueröffnung (29, 49, 50) in einer Betriebsmittel führenden Bypassleitung (5) zur Regelung der Leerlaufdrehzahl einer Brennkraftmaschine mit einem elektrischen Stellmotor (15), durch den bei Erregung ein Drosselorgan (7) entgegen der Kraft eines Federelementes (32) derart betätigbar ist, daß es die mindestens eine Steueröffnung (29,49, 50) mehr oder weniger öffnet, während bei nicht erregtem Stellmotor das Drosselorgan (7) durch das Federelement (32) in eine Stellung bewegbar ist, in der es einen Notlaufquerschnitt (36) der mindestens einen Steueröffnung (29, 49, 50) öffnet, dadurch gekennzeichnet, daß bei wirkungslosem Federelement (32) und erregtem Stellmotor (15) das Drosselorgan (7) in eine einen Sicherheitsquerschnitt (43) der Steueröffnung (29, 49, 50) öffnende Stellung bewegbar ist, wobei über den Sicherheitsquerschnitt (43) eine Betriebsmittelmenge strömt, die geringer als die maximal mögliche Betriebsmittelmenge ist.

2. Vorrichtung nach Anspruch 1, dadurch gekennzeichnet, daß das Drosselorgan (7) über seine die Steueröffnung (29, 49, 50) schließende Stellung hinaus in die den Sicherheitsquerschnitt (43) öffnende Stellung bewegbar ist.

3. Vorrichtung nach Anspruch 1 oder 2, dadurch gekennzeichnet, daß das Drosselorgan (7) wenigstens eine Drosselöffnung (31, 51, 52) hat, die bei einer Bewegung des Drosselorganes (7) die mindestens eine Steueröffnung (29, 49, 50) mehr oder weniger öffnet.

4. Vorrichtung nach Anspruch 3, dadurch gekennzeichnet, daß der Sicherheitsquerschnitt (43) der Steueröffnung (29, 49, 50) durch eine Steuerkante (42) des Drosselorganes (7) geöffnet wird.

5. Vorrichtung nach Anspruch 3, dadurch gekennzeichnet, daß jede Steueröffnung (29, 49, 50) und jede Drosselöffnung (31, 51, 52) einen rechteckförmigen oder quadratischen Querschnitt haben.

6. Vorrichtung nach Anspruch 3, dadurch gekennzeichnet, daß die Bypassleitung (5) eine linke (50) und eine rechte Steueröffnung (49) und das Drosselorgan (7) einelinke (52) und eine rechte Drosselöffnung (51) haben und der Notlaufquerschnitt (36) durch eine wenigstens teilweise Überdeckung der linken Steueröffnung (50) und der linken Drosselöffnung (52) gebildet wird.

7. Vorrichtung nach Anspruch 3, dadurch gekennzeichnet, daß die Steueröffnung (29) der Bypassleitung (5) als Parallelogramm und die Drosselöffnung (31) des Drosselorganes (7) als Dreieck ausgebildet und so zueinander angeordnet sind, daß zwei einen spitzen Winkel (a) einschließende Schenkel (45, 46) der Drosselöffnung (31) annähernd parallel zu jeweils zwei der Seiten der Steueröffnung (29) verlaufen und in einer Stellung der vollständigen Öffnung der Steueröffnung (29) die beiden Schenkel (45, 46) der Drosselöffnung (31) und zwei benachbarte Seiten der Steueröffnung (29) in Überdeckung gelangen.

8. Vorrichtung nach Anspruch 7, dadurch gekennzeichnet, daß die Schenkel (45, 46) der Drosselöffnung (31) und die Seiten der Steueröffnung (29) unter einem Radius (47) ineinander übergehen.

9. Vorrichtung nach Anspruch 7, dadurch gekennzeichnet, daß zur Bildung des Notlaufquerschnittes (36) sich parallelogrammförmige Steueröffnung (29) und dreieckförmige Drosselöffnung (31) teilweise überdecken.

10. Vorrichtung nach Anspruch 9, dadurch gekennzeichnet, daß der Sicherheitsquerschnitt (43) der Steueröffnung (29) durch eine Steuerkante (42) des Drosselorganes (7) geöffnet wird.

11. Vorrichtung nach einem der vorhergehenden Ansprüche, dadurch gekennzeichnet, daß das Drosselorgan (7) als in die Bypassleitung (5) ragender Drehschieber ausgebildet ist.

## Revendications

1. Dispositif de commande d'au moins une section transversale d'étranglement sur au moins une ouverture de commande (29, 49, 50), dans une conduite de dérivation (5) véhiculant un fluide de fonctionnement, pour le réglage de la vitesse de rotation du ralenti d'un moteur à combustion interne à l'aide d'un servomoteur électrique (15), au moyen duquel, lors de l'excitation, un organe d'étranglement (7) est actionnable contre la force d'un élément à ressort (32), de telle façon qu'il ouvre plus ou moins au moins une ouverture de commande (29, 49, 50), alors qu'à l'état non excité du servomoteur, l'organe d'étranglement (7) peut être déplacé par l'élément à ressort (32), en une position dans laquelle il ouvre une section transversale de fonctionnement de secours (36) d'au moins une ouverture de commande (29, 49, 50), caractérisé en ce que, lorsque l'élément à ressort (32) est hors d'action et que le servomoteur (15) est excité, l'organe d'étranglement (7) est déplaçable dans une position qui ouvre une section transversale de sécurité (43) de l'ouverture de commande (29, 49, 50), une quantité de fluide de fonctionnement s'écoulant par la section transversale de sécurité (43), qui est plus faible que la quantité maximale possible du fluide de fonctionnement.

2. Dispositif selon la revendication 1, caractérisé en ce que l'organe d'étranglement (7) est déplaçable dans sa position ouvrant la section transversale de sécurité (43) en passant par sa position fermant l'ouverture de commande (29, 49, 50).

3. Dispositif selon la revendication 1 ou 2, caractérisé en ce que l'organe d'étranglement (7) comporte au moins une ouverture d'étranglement (31, 51, 52), qui ouvre plus ou moins au moins une ouverture de commande (29, 49, 50) lors d'un déplacement de l'organe d'étranglement (7).

4. Dispositif selon la revendication 3, caractérisé en ce que la section transversale de sécurité (43) de l'ouverture de commande (29, 49, 50) est ouverte par une arête de commande (42) de l'organe d'étranglement.

5. Dispositif selon la revendication 3, caractérisé en ce que chaque ouverture de commande (29, 49, 50) et chaque ouverture d'étranglement (31, 51, 52) présentent une section transversale rectangulaire ou carrée.

6. Dispositif selon la revendication 3, caractérisé en ce que la conduite de dérivation (5) comporte une ouverture de commande gauche (50) et une droite (49), et l'organe d'étranglement (7) présente une ouverture d'étranglement gauche (52) et une droite (51), et en ce que la section transversale de fonctionnement de secours (36) est formée par un recouvrement au moins partiel de l'ouverture de commande gauche (50) et de l'ouverture d'étranglement gauche (52).

7. Dispositif selon la revendication 3, caractérisé en ce que l'ouverture de commande (29) de la conduite de dérivation (5) est réalisée sous forme de parallélogramme et que l'ouverture d'étranglement (31) de l'organe d'étranglement (7) est réalisée sous forme d'un triangle, et celles-ci étant disposées l'une par rapport à l'autre de façon que deux côtés (45, 46) formant un angle aigu (a) de l'ouverture d'étranglement (31) soient à peu près parallèles respectivement aux côtés de l'ouverture de commande (29) et que, dans une position d'ouverture complète de l'ouverture de commande (29), les deux côtés (45, 46) de l'ouverture d'étranglement (31) et deux côtés voisins de l'ouverture de commande (29) viennent se recouvrir en coïncidence.

8. Dispositif selon la revendication 7, caractérisé en ce que les côtés (45, 46) de l'ouverture d'étranglement (31) et les côtés de l'ouverture de commande (29) se transforment les uns dans les autres, sous l'effet d'un rayon (47).

9. Dispositif selon la revendication 7, caractérisé en ce qu'une ouverture de commande (29) en forme de parallélogramme et une ouverture d'étranglement (31) de forme triangulaire (31) se recouvrent partiellement pour former la section transversale de fonctionnement de secours (36).

10. Dispositif selon la revendication 9, caractérisé en ce que la section transversale de sécurité (43) de l'ouverture de commande (29) est ouverte par une arête de commande (42) de l'organe de commande (7).

11. Dispositif selon une des revendications précédentes, caractérisé en ce que l'organe d'étranglement (7) est réalisé sous forme d'un tiroir rotatif pénétrant dans la conduite de dérivation (5).

## Claims

1. Device for controlling at least one throttle cross-section at at least one control opening (29, 49, 50) in a bypass line (5) carrying an operating agent for the purpose of controlling the idling speed of an internal combustion engine having an electronic servomotor (15), through which a throttle element (7) can be activated, when excited, counter to the force of a spring element (32) in such a way that said element opens to a greater or lesser extent at least one control opening (29, 49, 50), whilst, when the servomotor is not excited, the throttle element (7) can be moved by the spring element (32) into a position in which it opens an emergency cross-section (36) of the at least one control opening (29, 49, 50), characterized in that in the event of an ineffectual spring element (32) and excited servomotor (15) the throttle element (7) can be moved into a position which opens a safety cross-section (43) of the control opening (29, 49, 50), an operating agent flow rate flowing via the safety cross-section (43) which is smaller than the maximum possible operating agent flow rate.

2. Device according to Claim 1, characterized in that the throttle element (7) can be moved beyond its position which closes the control opening (29, 49, 50) into the position which opens the safety cross-section (43).

3. Device according to Claim 1 or 2, characterized in that the throttle element (7) has at least one throttle opening (31, 51, 52) which, in the case of a movement of the throttle element (7), opens to a greater or lesser extent the at least one control opening (29, 49, 50).

4. Device according to Claim 3, characterized in that the safety cross-section (43) of the control opening (29, 49, 50) is opened by a control edge (42) of the throttle element (7).

5. Device according to Claim 3, characterized in that every control opening (29, 49, 50) and every throttle opening (31, 51, 52) has a rectangular or quadratic cross-section.

6. Device according to Claim 3, characterized in that the bypass line (5) has a left (50) and a right control opening (49) and the throttle element (7) has a left (52) and a right throttle opening (51) and the emergency cross-section (36) is formed by an at least partial overlapping of the left control opening (50) and of the left throttle opening (52).

7. Device according to claim 3, characterized in that the control opening (29) of the bypass line (5) is constructed as a parallelogram and the throttle opening (31) of the throttle element (7) as a triangle and are arranged in relation to one another in such a way that two limbs (45, 46) of the throttle opening (31) which enclose an acute angle (a) extend approximately parallel to in each case two of the sides of the control opening (29), and in one position of the complete opening of the control opening (29) the two limbs (45, 46) of the throttle opening (31) and two adjacent sides of the control opening (29) come to overlap one another.

8. Device according to Claim 7, characterized in that the limbs (45, 46) of the throttle opening (31) and the sides of the control opening (29) are continuous with one another at one radius (47).

9. Device according to Claim 7, characterized in that in order to form the emergency cross-section (36) parallelogram-shaped control opening (29) and triangular throttle opening (31) partially overlap.

10. Device according to Claim 9, characterized in that the safety cross-section (43) of the control opening (29) is opened by a control edge (42) of the throttle element (7).

11. Device according to one of the preceding claims, characterized in that the throttle element (7) is constructed as rotary slide projecting into the bypass line (5).
